# EUROPÄISCHE PATENTSCHRIFT

(11) **EP 1 825 994 B1**
(45) Veröffentlichungstag und Bekanntmachung des Hinweises auf die Patenterteilung: **25.06.2014**
(21) Anmeldenummer: 07003514.2
(22) Anmeldetag: 21.02.2007
(51) Int. Cl.: B30B 15/06, B30B 15/02

(54) **Vorrichtung zur Veredelung von Bauplatten**
Device for processing construction panels
Dispositif d'amélioration de panneaux de construction

(30) Priorität: 24.02.2006 DE 102006008626
(43) Veröffentlichungstag der Anmeldung: 29.08.2007
(73) Patentinhaber: Flooring Technologies Ltd., Pieta MSD 08 (MT)
(72) Erfinder:
(74) Vertreter: Rehmann, Thorsten

(56) Entgegenhaltungen:
- DE-A1- 2 546 944
- DE-A1- 2 612 322
- DE-A1- 3 133 318
- DE-A1- 3 133 318
- DE-A1- 10 246 872
- DE-A1- 19 937 694
- DE-A1- 19 937 694
- DE-A1-102005 020 486
- DE-U1- 8 424 693
- DE-U1- 20 000 383
- DE-U1- 29 708 003
- US-A- 3 684 613

## Beschreibung

Die Erfindung betrifft eine Vorrichtung zum Veredeln der Oberfläche einer Bauplatte aus einem verpressten Holzwerkstoff, insbesondere MDF oder HDF, oder einem Holzwerkstoff-Kunststoff-Gemisch, durch Einprägen einer Struktur oder Aufdrucken eines Dekors, mit einem mit der Struktur bzw. dem Dekor entsprechend gravierten Pressblech und einem in einer Presseinrichtung gelagerten Werkzeugträger, wobei das Pressblech unmittelbar und vollflächig am Werkzeugträger lösbar befestigt ist.

Eine solche Vorrichtung ist beispielsweise aus der DE 31 33 318 A1 bekannt.

Eine Presse zum Pressen von Holzfaserprodukten aus einem gestreuten Kuchen ist aus der DE 26 12 322 A1 bekannt. Zwischen der Pressplatte und dem Werkzeugträger ist mittels einer umlaufenden Dichtplatte ein evakuierbarer Raum gebildet, der mit einem Metallgewebenetz gefüllt ist.

Bekannt sind Fußbodenpaneele, die auf mindestens einer großflächigen Seite mit Kunstharz beschichtet sind und ein Dekor und eine auf das Dekor angepasste, so genannte dekorsynchrone Struktur aufweisen.

Das Dekor liegt entweder als eine auf einer Trägerplatte aufkaschierte Papierlage oder als eine direkt auf die Trägerplatte gedruckte Farbschicht vor. Das Dekor ist zudem abriebfest beschichtet. Dazu werden entweder abriebfeste Papierlagen, so genannte Overlays oder nach dem Aushärten abriebfeste Lackschichten verwendet. Als Trägerplatten werden oft Holzwerkstoffplatten, wie beispielsweise HDF- oder MDF-Platten eingesetzt.

Die dekorsynchrone Struktur liegt als eine dreidimensionale Oberflächenstruktur in der Beschichtung vor. Die dekorsynchrone Struktur wird mittels eines entsprechend dreidimensional strukturierten Pressblechs eingeprägt. Dabei verlaufen die thermischen und unter Druck aktivierbaren Bestandteile der Beschichtung und füllen die dreidimensionale Struktur unter Aushärtung aus. Die Strukturen weisen eine Höhe von 0 bis 500 µm, vorzugsweise 200 µm auf.

Die Dekorierung einerseits und die Einbringung einer dekorsynchronen Struktur andererseits erfolgen in entkoppelten Fertigungsstufen. Dies führt zu erheblichen Nachteilen bei der Herstellung dekorierter und mit dekorsynchronen Strukturen versehener Fußbodenpaneele.

In der DE 33 25 574 wird eine Befestigungseinrichtung für Strukturbleche an einer oberen und/oder unteren Pressplatte einer Plattenpresse zur Herstellung von Holzwerkstoffplatten beschrieben, bei der eine umlaufende Weichdichtung im Bereich des Randes des Strukturbleches angeordnet ist und das Strukturblech durch Unterdruck befestigt ist, wobei das Strukturblech an einem oberen, elastisch verformbaren Trägerblech angeordnet ist und das Trägerblech an der oberen Pressenplatte bei geöffneter Presse durchhängbar befestigt ist.

Die DE 44 14 309 offenbart ein Verfahren und eine Vorrichtung zum Aufhängen des oberen Pressblechs an der oberen Heizplatte einer Heißpresse. Das Pressblech wird an gegenüberliegenden Seiten mittels Spannvorrichtungen eingespannt und ist durchhängbar befestigt.

Eine Koppelung der Fertigungsschritte Dekorierung und Strukturierung der Fußbodenpaneele zu einem gemeinsamen Arbeitsschritt ist nicht möglich. Deshalb wird ein großer Steuerungsaufwand betrieben, um eine mit einem Dekor versehene Trägerplatte mit dem strukturtragenden Pressblech synchron zueinander auszurichten. Nachteilig insbesondere bei dem Einsatz von Dekorpapieren ist deren Papierwachstum in unbekannter Größe. Zudem hesitzen die Pressbleche üblicherweise eine Größe von 6.000 x 2.000 x 5 mm, so dass derartige Pressbleche so schwer sind, dass sie nur mit maschinellen ⊦ ebezeugen bewegt werden können. Aufgrund des hohen Gewichts neigen so che Pressbleche beim Einspannen in eine Presse zur Durchbiegung, was die Genauigkeit der dekorsynchronen Struktur nachteilig beeinflusst. Je nach Art der Struktur sind 5.000 bis 30.000 Hübe mit derartigen Pressblechen erreichbar Jeder Hub verlängert sich somit jeweils um Ausrichtzeiten und führt zu hohen Kosten.

Die DE 199 37 694 A1 offenbart eine Plattenpresse gemäß dem Oberbegriff des Anspruchs 1, bei der das Pressblech an einer Membranplatte befestigt ist, die an einer Heizplatte montiert ist. Zwischen der Heizplatte und der Membranplatte befindet sich eine in kaltem Zustand feste Ausgleichsplatte. Bei Presstemperatur bildet diese ein flüssiges Druckkissen, das ein Durchhängen des Pressbleches verhindert. Dadurch wird ein vollkommen ebenes bzw. planes Pressblech gewährleistet.

Die US 3,684,613 offenbart eine Plattenpresse, bei der das Pressblech mit der Heizplatte über eine thermoplastische Folie verbunden wird, die beim Pressen aufgrund der hohen Temperatur schmilzt und so eine klebende Wirkung entfaltet.

Aus der DE 297 08 003 U1 ist eine Plattenpresse bekannt, bei dem ein Wärmeträgermedium in flexiblen Druckschläuche zwischen Werkzeugträger und Pressblech angeordnet ist. Dabei sind die Druckschläuche als schlangenförmig aufgebautes flexibles Rohrleitungssystem angeordnet.

Von dieser Problemstellung ausgehend ist es Aufgabe der Erfindung, das Einspannen von strukturierten Pressblechen, die zum Veredeln der Oberfläche bereits fertig gepresster Bauplatten dienen, in eine Presseinrichtung zu vereinflachen, die Rüstzeiten zu verringern und dabei eine gleichmäßige Temperatur- und Druckverteilung während des Pressvorgangs zu ermöglichen.

Zur Problemlösung wird eine Vorrichtung gemäß Anspruch 1 vorgesehen.

Durch die vollflächige Befestigung mindestens eines strukturierten Pressbleches an dem Werkzeugträger kann zum einen die Montage und Ausrichtung des strukturierten Pressbleches auf dem Werkzeugträger außerhalb der Presseinrichtung erfolgen, was den Aufwand erheblich reduziert oder das dünne Pressblech kann leicht vom Werkzeugträger gelöst werden, ohne dass die Presseinrichtung aufwändig demontiert werden muss, wenn eine andere Struktur geprägt oder ein anderes Dekor gedruckt werden soll.

Durch die Befestigung der dünnen Pressbleche auf mindestens einem Werkzeugträger fallen deutlich geringere Kosten bei der Herstellung der Pressbleche an und die Handhabung der Pressbleche vereinfacht sich, so dass die Rüstzeiten reduziert werden können. Derartig dünne Pressbleche können zum Beispiel auch aufgerollt werden und deshalb besonders einfach gelagert und transportiert werden.

Es hat sich gezeigt, dass solche Pressbleche besonders für die Prägung einer einen natürlichen Werkstoff imitierenden Struktur, zum Beispiel ein Holzdekor in eine Bauplatte, die aus Holzwerkstoff, insbesondere MDF, HDF, oder Kunststoff bestehen kann, geeignet sind. Es ist ebenfalls möglich, das Relief mittels eines solchen Pressbleches in Bauplatten einzuprägen, die aus einem Gemisch aus Holzwerkstoff und Kunststoff bestehen. Weiterhin ist es möglich Fantasiereliefs mit solchen Pressblechen zu prägen.

Damit das dünne Pressblech unverschieblich am Werkzeugträger befestigt ist, ist eine adhäsive Befestigung desselben am Werkzeugträger möglich.

Es hat sich gezeigt, dass es ebenfalls sinnvoll ist, das dünne Pressblech mechanisch, pneumatisch oder magnetisch am Werkzeugträger zu befestigen, wodurch eine einfache und leicht reversible Befestigung am Werkzeugträger möglich ist. Speziell die mechanische, pneumatische oder magnetische Befestigung am Werkzeugträger erlaubt einen einfachen Blechaustausch und somit kürzere Rüstzeiten. Insbesondere bei mechanischer, pneumatischer oder magnetischer Befestigung am Werkzeugträger, kann der Werkzeugträger bei der Befestigung des dünnen Pressbleches in der Bearbeitungsvorrichtung verbleiben.

Als Bearbeitungsvorrichtung können sowohl ein Druckwerk zum Dekordrucken oder eine kontinuierliche oder eine diskontinuierliche Pressvorrichtung, z.B. eine Kurztaktpresse oder eine Durchlaufpresse, verwendet werden.

Um die Verweilzeit der Bauplatte in der Presse zu reduzieren, wird der Werkzeugträger mit einem wärme- und druckübertragenden Medium gefüllt. Durch dieses Medium lassen sich aufgrund des dünnen Pressblechs Wärme und Druck besonders gut auf die Bauplatte übertragen und der Kraftaufwand beim Verpressen kann reduziert werden. Hierfür sind Temperaturen von 150 °C bis 250 °C und Drücke von 200 bis 800 N/cm², vorzugsweise 200 bis 450 N/cm² besonders geeignet.

Da der Werkzeugträger als Metallhohlkörper ausgeführt ist, kann das wärme- und/oder druckübertragende Medium leicht eingebracht werden. Die Wandstärke des Werkzeugträgers beträgt in etwa 1 mm, insbesondere an der dem Pressblech zugewandten Seite. Diese Wandstärke ist für eine ausreichende Steifigkeit des Werkzeugträgers erforderlich.

Der Werkzeugträger kann in der Bearbeitungsvorrichtung beispielsweise durch Verschrauben befestigt werden. Als wärme- und druckübertragendes Medium ist Thermoöl besonders gut geeignet. Um das Thermoöl in den Werkzeugträger einzuleiten und unter Druck zu setzen, ist am Werkzeugträger ein regelbarer Druckanschluss für das wärme- und druckübertragende Medium vorgesehen. Das Thermoöl sichert einerseits die Übertragung der notwendigen Wärme in das Pressblech zur Übertragung in die zu bearbeitende Platte und andererseits ermöglicht es eine ausgleichende Anpassung von Pressblech und der dem Pressblech zugewandten Seite des Werkzeugträgers an unebene Flächen der zu bearbeitenden Bauplatte. Hierdurch können Unebenheiten von bis zu 0,1 mm in der Bauplatte ausgeglichen werden. Weiterhin ergibt sich ein optimaler Wärmeübergang mit verbessertem Wirkungsgrad der Presse und andererseits ein verbessertes Pressergebnis. Fehlstellen mit nicht ausgepressten Bereichen sind sicher vermeidbar.

Unterhalb der dem Pressblech abgewandten Seite des Werkzeugträgers kann zusätzlich noch ein oberes bzw. unteres Presspolster angeordnet werden.

Das Verfahren zum Gravieren einer Struktur in ein Pressblech könnte derart sein, dass die Struktur mittels eines gepulsten Diamantwerkzeuges, eines Lasers oder mittels Senkerodieren erzeugt wird. Durch diese Technologien sind sehr präzise Gravuren auch in dünnen Pressblechen möglich. Es ist weiterhin möglich, die Struktur durch Ätzen in das dünne Pressblech einzubringen. Hierbei eignen sich insbesondere Laser-Ätz-, Inkjet-Ätz-, Siebdruck- oder Walz-Ätz-Technologien, die ebenfalls ein genaues Gravieren der dünnen Pressbleche ermöglichen.

Die Bauplatten, die in der erfindungsgemäßen Vorrichtung veredelt worden, haben einen Kern aus Holzwerkstoff, insbesondere HDF, MDF, einem Gemisch aus Holzwerkstoff und Kunststoff oder Kunststoff. Auf diesen Kern (Bauplatte) wird eine Grundierung, das Dekor und eine abriebfeste Schicht aufgebracht, in die dann die dekorsynchrone Struktur eingeprägt wird. Auf der Unterseite der Trägerplatte kann ebenfalls ein Gegenzug, zum Beispiel ein Gegenzug aus Papier angeordnet werden, um dem Aufwölben der Platte bei Feuchteänderung (Schüsseln) entgegenzuwirken. Damit die veredelten Bauplatten zum Beispiel als Fußbodenpaneele eingesetzt werden können, können an den gegenüberliegenden Seitenkanten der Bauplatte Nuten bzw. Federn angeformt werden, die zur Verbindung und Verriegelung der einzelnen Fußbodenpaneelen untereinander in horizontaler und vertikaler Richtung mit speziellen Verriegelungselementen versehen sein können.

Mit Hilfe einer Zeichnung soll ein Ausführungsbeispiel der Erfindung nachfolgend näher erläutert werden. Es zeigen:
- Figur 1 -: den Teilquerschnitt durch eine Kurztaktpresse mit dünnen Pressblechen und Werkzeugträgern;
- Figur 2 -: den Teilquerschnitt durch eine nicht erfindungsgemäße Kurztaktpresse mit dünnen Pressblechen, Werkzeugträgern und Presspolster;
- Figur 3 -: den Teilquerschnitt durch eine, in der erfindungsgemäßen Vorrichtung veredelten Bauplatte und
- Figur 4 -: die Teildraufsicht auf die in der erfindungsgemäßen Vorrichtung veredelten Bauplatte.

In Figur 1 wird eine Kurztaktpresse 20 gezeigt, die zwei Presszylinder 1, ein Obergestell 2, ein Untergestell 9 und einen Pressentisch 10 umfasst. An dem Obergestell 2 bzw. an dem Untergestell 9 ist jeweils ein Werkzeugträger 3 bzw. 6 durch Verschrauben befestigt, der aus einem Metallhohlkörper besteht. Zur Wärme- und Druckübertragung ist ein nicht dargestellter regelbarer Druckanschluss an den Werkzeugträgern 3, 6 vorgesehen. Durch diesen regelbaren Druckanschluss gelangt das Thermoöl 7, 8 in den oberen Werkzeugträger 3 bzw. in den unteren Werkzeugträger 6. Durch die Füllung der Werkzeugträger 3, 6 mit Thermoöl 7, 8 können Unebenheiten der Bauplatte 15 beim Prägen der dekorsynchronen Struktur 11 ausgeglichen werden

Figur 2 zeigt die nicht erfindungsgemäße Kurztaktpresse 20 aus Figur 1, bei der im Unterschied hierzu die Werkzeugträger 3, 4 nicht mit einem Thermoöl 7, 8 gefüllt sind. Bei diesem Beispiel ist es notwendig, ein oberes Presspolster 21 und ein unteres Presspolster 22 unterhalb des Werkzeugträgers 3 bzw. 6 anzuordnen, um den Ausgleich von Unebenheiten der Bauplatte 15 zu ermöglichen.

Figur 3 zeigt eine Bauplatte 15, die mit einer Grundierung 14, einem Dekor 13 und einer abriebfesten Schicht 12 abgedeckt ist. In der Schicht 12 ist eine dekorsynchrone Struktur 11 durch die erfindungsgemäße Vorrichtung zur Veredelung von Bauplatten eingeprägt worden. Auf der Unterseite der Bauplatte 15 ist zur Verhinderung von Verwerfungen der Bauplatte bei Feuchteänderungen ein Gegenzug 16 aufgebracht.

Figur 4 zeigt die veredelte Bauplatte 15 aus Figur 3 in der Draufsicht, bei der an gegenüberliegenden Seitenflächen Verbindungsmittel, zur Verbindung mehrerer Platten untereinander Federn 17 und Nuten 18 angeformt worden sind. Zur Verriegelung mehrerer Bauplatten untereinander in horizontaler und vertikaler Richtung sind an die Verbindungselemente Feder 17 und Nut 18 nicht dargestellte Verriegelungselemente angeformt.

### Bezugszeichenliste

- 1: Presszylinder
- 2: Obergestell
- 3: oberer Werkzeugträger
- 4: Pressblech
- 5: Pressblech
- 6: unterer Werkzeugträger
- 7: Thermoöl
- 8: Thermoöl
- 9: Untergestell
- 10: Pressentisch
- 11: dekorsynchrone Struktur
- 12: abriebfeste Schicht
- 13: Dekor
- 14: Grundierung
- 15: Bauplatte
- 16: Gegenzug
- 17: Feder
- 18: Nut
- 20: Bearbeitungsvorrichtung/Presseinrichtung
- 21: oberes Presspolster
- 22: unteres Presspolster

## Patentansprüche

1. Vorrichtung zum Veredeln der Oberfläche einer Bauplatte (15) aus einem verpressten Holzwerkstoff, insbesondere MDF oder HDF, oder einem Holzwerkstoff-Kunststoff-Gemisch durch Einprägen einer Struktur oder Aufdrucken eines Dekors, mit einem der Struktur bzw. dem Dekor entsprechend gravierten Pressblech (4, 5) und einem in einer Presseinrichtung gelagerten als Hohlkörper ausgeführten Werkzeugträger (3, 6), wobei das Pressblech (4, 5) unmittelbar und vollflächig am Werkzeugträger (3, 6) lösbar befestigt ist, **dadurch gekennzeichnet, dass** das Pressblech (4, 5) im Verhältnis zum Werkzeugträger dünn ist und die Dicke des Pressbleches (4, 5) 0,2 bis 2 mm beträgt, (dass der Werkzeugträger (3, 6) mit einem wärme- und druckübertragenden Thermoöl gefüllt ist, und dass der Werkzeugträger (3, 6) einen Druckanschluss für das Thermoöl aufweist.

2. Vorrichtung nach Anspruch 1, **dadurch gekennzeichnet, dass** die Dicke des Pressbleches (4, 5) 0,5 mm beträgt.

3. Vorrichtung nach Anspruch 1 oder 2, **dadurch gekennzeichnet, dass** das Pressblech (4, 5) mit dem Werkzeugträger (3, 6) durch Adhäsion verbunden ist.

4. Vorrichtung nach einem oder mehreren der voranstehenden Ansprüche, **dadurch gekennzeichnet, dass** das Pressblech (4, 5) mechanisch, pneumatisch oder magnetisch am Werkzeugträger (3, 6) befestigt ist.

5. Vorrichtung nach Anspruch 1, **dadurch gekennzeichnet, dass** die Wandstärke des Werkzeugträgers (3, 6) an der dem Pressblech (4, 5) zugewandten Seite etwa 1 mm beträgt.

6. Vorrichtung nach einem oder mehreren der voranstehenden Ansprüche, **dadurch gekennzeichnet, dass** auf der dem Pressblech (4, 5) abgewandten Seite des Werkzeugträgers (3, 6) ein Presspolster (21, 22) angeordnet ist.

## Claims

1. Device for processing the surface of a construction panel (15) made of a compressed wood material, in particular MDF or HDF, or a wood material-plastic mixture by impressing a structure or printing on a decoration, comprising a press plate (4, 5) engraved in accordance with the structure or the decoration and a tool carrier (3, 6) that is designed as a hollow body and mounted in a press device, the press plate (4, 5) being fixed detachably to the tool carrier (3, 6) directly and over the entire area,
**characterized**
**in that** the press plate (4, 5) is thin in relation to the tool carrier and the thickness of the press plate (4, 5) is 0.2 to 2 mm,
**in that** the tool carrier (3, 6) is filled with a heat- and pressure-transmitting thermal oil, and
**in that** the tool carrier (3, 6) has a pressure connection for the thermal oil.

2. Device according to Claim 1, **characterized in that** the thickness of the press plate (4, 5) is 0.5 mm.

3. Device according to Claim 1 or 2, **characterized in that** the press plate (4, 5) is connected to the tool carrier (3, 6) by adhesion.

4. Device according to one or more of the preceding claims, **characterized in that** the press plate (4, 5) is fixed to the tool carrier (3, 6) mechanically, pneumatically or magnetically.

5. Device according to Claim 1, **characterized in that** the wall thickness of the tool carrier (3, 6) on the side facing the press plate (4, 5) is about 1 mm.

6. Device according to one or more of the preceding claims, **characterized in that** a press pad (21, 22) is arranged on the side of the tool carrier (3, 6) facing away from the press plate (4, 5).

## Revendications

1. Dispositif pour améliorer la surface d'un panneau de construction (15) constitué d'un matériau comprimé à base de bois, en particulier MDF ou HDF, ou un matériau mélangé de bois et de plastique, par estampage d'une structure ou par surimpression d'un décor, comprenant une plaque de presse (4, 5) gravée correspondant à la structure ou respectivement au décor et un porte-outil (3, 6) réalisé comme un corps creux logé dans un dispositif de presse, la plaque de presse (4, 5) étant fixée de façon amovible directement et sur toute la surface au porte-outil (3, 6), **caractérisé en ce que** la plaque de presse (4, 5) est mince par rapport au porte-outil et l'épaisseur de la plaque de presse (4, 5) est de 0,2 à 2 mm, **en ce que** le porte-outil (3, 6) est rempli d'huile thermique à transfert de pression et de chaleur, et **en ce que** le porte-outil (3, 6) présente un raccord de pression pour l'huile thermique.

2. Dispositif selon la revendication 1, **caractérisé en ce que** l'épaisseur de la plaque de presse (4, 5) est de 0,5mm.

3. Dispositif selon la revendication 1 ou 2, **caractérisé en ce que** la plaque de presse (4, 5) est reliée par adhésion au porte-outil (3, 6).

4. Dispositif selon l'une ou plusieurs des revendications précédentes, **caractérisé en ce que** la plaque de presse (4, 5) est fixée au porte-outil (3, 6) mécaniquement, pneumatiquement ou magnétiquement.

5. Dispositif selon la revendication 1, **caractérisé en ce que** l'épaisseur de paroi du porte-outil (3, 6) est d'environ 1 mm sur le côté faisant face à la plaque de presse (4, 5).

6. Dispositif selon l'une ou plusieurs des revendications précédentes, **caractérisé en ce qu'**un coussinet de presse (21, 22) est disposé sur le côté du porte-outil (3, 6) opposé à la plaque de presse (4, 5).
